# FASCICULE DE BREVET EUROPEEN

(11) **EP 0 775 783 B1**
(45) Date de publication et mention de la délivrance du brevet: **06.12.2000**
(21) Numéro de dépôt: 96402104.2
(22) Date de dépôt: 02.10.1996
(51) Int. Cl.: E04B 1/343, E04B 1/61, E04B 1/32

(54) **Abri constitué de panneaux assemblés selon un polyèdre**
Schutzgebäude aus zu einem Polyeder zusammengebauten Paneelen
Shelter made of panels assembled in a polyhedron

(30) Priorité: 06.10.1995 FR 9511789
(43) Date de publication de la demande: 28.05.1997
(73) Titulaire: Chamayou, Gérard, dit Félix, 75013 Paris (FR)
(72) Inventeur: Chamayou, Gérard, dit Félix, 75013 Paris (FR)

(56) Documents cités:
- FR-A- 2 662 216
- FR-A- 2 662 456
- GB-A- 2 158 852
- GB-A- 2 208 081
- US-A- 1 919 780
- US-A- 2 774 121
- US-A- 3 763 608
- US-A- 4 784 172

## Description

L'invention a pour objet des abris de formes polyédriques permettant d'abriter des personnes ou des familles en cas d'urgence ou de précarité, ou servir de logement de loisir, ou même de bureaux provisoires.

On connaît déjà des abris en forme de coupoles hémisphériques en béton. Ces abris sont longs et coûteux à fabriquer et très difficiles à transporter. Ils sont de surcroît mal isolés. On connaît également des abris polyédriques en forme général de coupole, constitués de panneaux triangulaires assemblés à l'aide de pièces à vis, du type utilisé dans le montage des meubles. Ces pièces sont assez onéreuses et la découpe de panneaux triangulaires entraine des chutes. L'assemblage est relativement long.

Dans FR-A- 2 662 216, on a décrit des panneaux constitués de deux parements disposés de part et d'autre d'un matériau isolant et dans les chants desquels ont été insérés des profilés latéraux complexes présentant, du côté de chaque parement, une rainure, chaque rainure recevant l'une des deux âmes d'un profilé couvre-joint de jonction. Ces réalisations sont complexes, et nécessitent des clipages des deux côtés du panneau. Les chants des panneaux ne sont que pas ou peu pressés l'un contre l'autre. De plus, elles ne se prêtent pas à l'assemblage direct de deux panneaux formant un angle diédrique.

L'abri décrit dans le document FR-A-2 662 216 présente les caractéristiques du préambule de la revendication 1.

L'objectif de l'invention est de fournir des abris extrêmement économiques, extrêmement facile à monter et à démonter par un personnel non qualifié et permettant néanmoins d'abriter les occupants dans de bonnes conditions de confort, d'étanchéité et d'isolation.

L'invention concerne un abri, constitué de panneaux polygonaux assemblés selon un polyèdre, et de clips d'assemblage desdits panneaux polygonaux de préférence inscrit dans une coupole ou une sphère, l'ensemble des panneaux comportant un parement extérieur étanche, un matériau intermédiaire isolant et un parement intérieur, lesdits panneaux comportant, sur leurs différents chants en contact mutuel, des pièces latérales, caractérisé en ce que lesdites pièces latérales sont munies, sur leur côté interne à l'opposé du chant, d'une partie en creux ou en relief, et sont susceptibles d'être appliquées l'une contre l'autre selon l'angle désiré par un ou plusieurs clips chaque clip chevauchant les deux pièces latérales juxtaposées et venant s'immobiliser dans ou sur les parties en creux ou en relief pour presser lesdits chants l'un contre l'autre.

De préférence, les pièces latérales sont insérées, sur le chant du panneau, entre le parement extérieur et le parement intérieur, auxquels ils sont fixés. De préférence ces pièces latérales forment un cadre continu constituant la totalité des chants du panneau polygonal.

Ces pièces latérales ou éléments de cadre peuvent être de préférence associés à des moyens de positionnement, par exemple des languettes ou plots déterminant la position respective des deux panneaux adjacents.

De façon très avantageuse, le clip, de préférence métallique, présente une forme de U dont les branches se terminent par des reliefs complémentaires des reliefs des pièces latérales.

Très avantageusement le parement intérieur peut présenter des fentes à proximité des éléments latéraux pour permettre le passage des ailes des clips en U lors de la pose des clips et lors de la dépose pour le démontage.

On préfère que les panneaux aient une forme trapézoïdale. Les panneaux inférieurs peuvent avoir une forme rectangulaire s'ils sont disposés verticalement.

Certains des panneaux peuvent présenter une ouverture pour former une porte et des fenêtre et une ouverture supérieure est également laissée pour l'aération.
Un exemple de réalisation de l'invention est décrit à l'aide des dessins annexés.
- La figure 1 représente une vue en élevation d'un abri selon l'invention.
- La figure 2 représente une vue de dessus de l'abri.
- La figure 3 représente une vue en coupe d'un panneau au niveau de l'un de ses chants.
- La figure 4 représente une vue en coupe au niveau des chants de deux panneaux assemblés entre eux.
- La figure 5 représente une vue des parements intérieurs au niveau des chants.

Les panneaux de l'abri, selon cet exemple, sont découpés à partir de panneaux standards ayant 43 mm d'épaisseur et comprenant successivement depuis l'extérieur un contreplaqué marine 1, d'épaisseur 5 mm, une plaque de mousse de polystyrène expansée 2 de 30 mm et un parement intérieur 3 fait un aggloméré d'épaisseur 8mm. Ces panneaux sont découpés selon des formes rectangulaires ou trapézoïdales pour former cinq types de panneaux P1, P2, P3, P4 et P5. Les bords ou chants des panneaux sont sciés selon un angle facile à calculer à partir du dessin annexé, tel que les chants de deux panneaux adjacents puissent être appliqués l'un contre l'autre. Ces chants sont matérialisés par des baguettes ou tasseaux de section rectangulaire en bois 4 insérées entre les parements 1 et 3 et collés contre ces parements, en étant également renforcés par des agrafes en acier inoxydable 5. Du côté interne, c'est-à-dire du côté de la mousse, la baguette formant l'élément latéral 4 présente une rainure longitudinale 6. Par ailleurs, le parement interne 3 présente, de place en place, des fentes 7 adjacentes à la face de la baguette 4 qui présente la gorge 6.

On comprend que les baguettes 4 forment ainsi un cadre qui court tout autour du panneau considéré, mais on pourrait également remplacer les baguettes par des pièces plus courtes disposées de place en place sur les chants des panneaux.

L'assemblage se fait comme suit. Deux panneaux, par exemple, le panneau P1 et le panneau P2 sont appliqués l'un contre l'autre par leurs chants adjacents 4 dans la position respective qu'ils doivent occuper définitivement. On introduit alors des clips en acier 8 en forme de U avec une base 9 et deux branches ou ailes 10, présentant, à leur extrémité une nervure 11 de forme triangulaire. On fait passer les deux branches par les deux fentes 7 qui se font face jusqu'à ce que les nervures 11 viennent se clipper dans les rainures 6. On préfère utiliser deux clips pour un bord de panneau. Le démontage est facile par traction sur les clips.

L'étanchéité entre les deux panneaux adjacents peut être assuré en plaçant un joint entre les deux baguettes 4 pressées l'une contre l'autre par leurs clips 8. On peut aussi simplement assurer l'étanchéité par un mastic silicone 12 disposé dans l'espace entre deux parements extérieurs 1.

Certains des panneaux peuvent comporter une ouverture pour les portes et fenêtres. Deux panneaux adjacents peuvent présenter des ouvertures se faisant face pour former la porte u13. Des fenêtres que l'on munira d'un vitrage ouvrant sont représentées en 14. A l'extrémité supérieure entre les panneaux P5 est laissée une ouverture d'aération 15 avec une trappe ou autre moyen assurant l'étanchéité à la pluie.

Pour éviter un déboîtement des panneaux inférieurs P1, moins bien maintenus que ceux du reste de la coupole , ces panneaux peuvent être cerclés par une frette (non représentée) sur tout le périmètre, ou bien fermement fixés au sol ou au plancher.

Le plancher peut être, par exemple, une dalle de béton, ou il peut être réalisé de façon surélevée en lames de bois ou en plaques de matériaux adéquats fixés sur une ossature sous-jacentes pour réaliser un vide sanitaire.

Dans les cas où la légèreté est primordiale, notamment en haute montagne, les éléments en bois sont réalisés en balza et le plancher pliable est composé d'éléments étanches gonflés à l'air comprimé.

Grâce à l'extrême simplicité et rapidité de montage, les abris peuvent être montés sur place par leurs utilisateurs, par exemple des personnes sans domicile fixe ou en situation de précarité, après aménagement et viabilisation d'un terrain.

Les différentes opérations de découpe de panneaux et de mise en place de leur cadre, et la fabrication des fenêtres et portes sont des opérations de menuiserie simple, sur des machines banales, ce qui pourrait créer des emplois pour les personnes sans domicile fixe ou en situation de précarité.

## Revendications

1. Abri, constitué de panneaux polygonaux assemblés selon un polyèdre et de clips d'assemblage desdits panneaux polygonaux, de préférence inscrit dans une coupole ou une sphère, l'ensemble des panneaux comportant un parement extérieur étanche (1), un matériau intermédiaire isolant (2) et un parement intérieur (3), lesdits panneaux comportant, sur leurs différents chants en contact mutuel, des pièces latérales (4), caractérisé en ce que lesdites pièces latérales (4) sont munies, sur leur côté interne à l'opposé du chant, de parties (6) en creux ou en relief, et sont susceptibles d'être appliquées l'une contre l'autre selon l'angle désiré par un ou plusieurs clips (8), chaque clip (8) chevauchant les deux pièces latérales (4) juxtaposées et venant s'immobiliser dans ou sur les parties (6) en creux ou en relief pour presser lesdits chants l'un contre l'autre.

2. Abri selon la revendication 1 caractérisé en ce que, les éléments latéraux sont insérés, sur le chant du panneau, entre le parement extérieur (1) et le parement intérieur (3), auxquels ils sont fixés.

3. Abri selon l'une des revendications 1 et 2, caractérisé en ce que les éléments latéraux forment un cadre continu constituant la totalité des chants du panneau polygonal.

4. Abri selon l'une des revendications 1 à 3, caractérisé en ce que les éléments latéraux ou éléments de cadre (4) sont associés à des moyens de positionnement, tels que des languettes ou plots déterminant la position respective des deux panneaux adjacents.

5. Abri selon l'une des revendications 1 à 4, caractérisé en ce que le clip (8), de préférence métallique, présente une forme de U dont les branches (10) se terminent par des reliefs ou creux (11) complémentaires creux ou des reliefs (6) des éléments latéraux.

6. Abri selon l'une des revendications 1 à 5, caractérisé en ce que le parement intérieur (3) présente des fentes (7) à proximité des éléments latéraux pour permettre le passage des ailes des clips en U lors de la pose des clips et lors de la dépose pour le démontage.

7. Abri selon l'une des revendications 1 à 6, caractérisé en ce que les panneaux ont une forme trapézoïdale.

8. Abri selon l'une des revendications 1 à 6, caractérisé en ce que certains des panneaux présentent une ouverture pour former une porte et des fenêtre.

## Claims

1. Shelter, consisting of polygonal panels assembled in a polyhedron, caracterized by panels comprising a waterproof outer facing (1), an intermediate insulating material (2) and an inner facing (3), the panels comprising, around their various edges, edge components (4) bearing internal reliefs (6) and able to be fitted to each other at a desired angle, the panels being held in place against each other by one or more clips (8), each clip (8) straddling two juxtaposed edge components (4) and locking itself in respective reliefs (6).

2. Shelter according to claim 1, characterized in that the perimeter components are inserted, around the edge of the panels, between the outer facing (1) and the inner facing (3), to which they are fixed.

3. Shelter according to claim 1, characterized in that the edge components form a continuous frame.

4. Shelter accordig to claim 1, characterized in that the edge components (4) are provided with locating means, such as tongues or studs to determine the respective positions of two adjacent panels.

5. Shelter according to claim 1, charaterized in that the one or more clip (8), metal, is U-shaped with its arms (10) ending in reliefs (11) complementary to the relief (6) of the edge components.

6. Shelter according to claim 5 , characterized in that the inner facing (3) have slots (7) close to edge components through which the legs of the U- shaped clips can pass when the clips are being applied and when they are being removed for dismantling.

7. Shelter according to claim 1, charaterized in that the panels are trapeziums.

8. Shelter according to claim 1, characterized in that some of the panels contain at least one opening for a door or window.

## Patentansprüche

1. Schutzbau ,gebildet aus polygonalen Platten die polyedronartig ,vorzugsweise ,in einer Kuppel oder einer Kugel eingeschrieben zusammengesetzt sind ,gekennzeichnet durch eine wasserdichte Aussenseite (1),ein isolierendes Zwischenmaterial (2) und eine Innerseite (3), aufweisenden Platten, die, auf ihren verschiedenen Kanten, mit Vorsprüngen, erzugsweise Aushöhlungen versehenden Seitenteile (4) aufweisen ,welche gegeneinander, mit dem gewünchten Winkel, gepresst werden können, wobei die Platten durch eine oder mehrere Klemme(8) gegeneinander gehalten sind ,und jede Klemme (8) zwei aneinander liegende Seitenteile (4) überreitet um sich an der Vorsprüngen bezugsweise Aushöhlungen festhaltet

2. Schutzbau nach Anspruch 1, dadurch gekennzeichnet dass die Seitenteilen in die Plattenkanten, zwischen die Aussenseite (1) und die Innerseite (3) eingezetzt und an ihnen befestigt sind .

3. Schutzbau, nach einem der Ansprüche 1 und 2, dadurch gekennzeichnet dass die Seitenteilen ein ununterbrochenen Rahmen bilden, der die Gesamtheit der Kante der polygonalen Platte herstellt.

4. Schutzbau, nach einem der Ansprüche 1 bis 3, dadurch gekennzeichnet dass die Seitenteile oder Rahmenelementen (4) an Stellungsmittel, wie Zungen oder Zapfen, angeschlossen sind ,die die gegenseitige Stellung von zwei angrenzenden Platten bestimmt

5. Schutzbau, nach einem der Ansprüche 1 bis 4 ,dadurch gekennzeichnet dass die, vorzugsweise metallische, Klemme(8) die Form eines U beweist , dessen Flügel (10) sich mit Vorsprüngen (11) bezugsweise Aushöhlungen beenden, die die Aushöhlungen, bezugsweise Vorsprüngen (6) der Seitenteilen anpassen.

6. Schutzbau , nach einem der Ansprüche 1 bis 5 ,dadurch gekennzeichnet dass die Innerseite (3) der seitenteilen Ritze (7) aufweisen die den in der Nähe durchgang der Flügel der Uformigen Klemme während des Anlegens der Klemme ,oder dessen Herausnehmen zum Abbauen, erlauben.

7. Schutzbau, nach einem der Ansprüche 1 bis 6, gekennzeichnet durch trapezoïdförmige Platten

8. Schutzbau, nach einem der Ansprüche 1 bis 6 ,dadurch gekennzeichnet dass gewissen Platten mit einer Öffnung zur Bildung einer Tür und verschiedenen Fenster vorhanden sind.
